# EUROPÄISCHE PATENTANMELDUNG

(11) **EP 1 426 479 A1**
(43) Veröffentlichungstag der Anmeldung: **09.06.2004**
(21) Anmeldenummer: 03027953.3
(22) Anmeldetag: 04.12.2003
(51) Int. Cl.: D06F 57/12

(54) **Ökologischer Wäschetrockner**

(30) Priorität: 05.12.2002 DE 10251235
(71) Anmelder: Boettenberg, Klaus, 57439 Attendorn (DE)
(72) Erfinder: Boettenberg, Klaus, 57439 Attendorn (DE)

(57) **Zusammenfassung**

Der ökologische Wäschetrockner zeichnet sich durch seine Bedienerfreundlichkeit sowohl von der Zeitersparnis als auch vom Standpunkt der gesundheitlichen - orthopädischen Vorteile aus, da das Bestücken mit dem Waschgut immer in einer günstigen Höhe und an der Vorderkante (z.B. Badewanne) erfolgt; hierdurch werden eben auch schmerzhafte Verrenkungen und Dauerschäden der Wirbelsäule vermieden und gegenüber elektrischen Trocknern teure, umweltbelastende Energie eingespart.

Die Bedienung beginnt mit dem Öffnen der beiden Klappen (2) in die exakte 90 Grad-Position und dem Vorziehen der im Magazinkasten gelagerten Wäschestäbe (6); durch Nuten geführt werden sie an der Gerätevorderkante bzw. im vorderen Gerätedrittel mit Hilfe der kurzen Schwenkarme über die Trockenpositionsebene zur Zwischenlagerung gebracht. Von hier erfolgt die Entnahme einzelner Stäbe auf die Aufhängeposition (6), von wo sie jeweils mit dem Trockengut versehen in den Nuten (5) nach hinten geschoben werden. Nach dem Trockenvorgang werden alle Stäbe in der gleichen Ebene wieder in den Magazinkasten geschoben (1) und die Tragarmklappen geschlossen.

Dieses Gerät ist primär als Wandgerät zum dauernden Verbleib im Badezimmer gedacht, wo es auch zusätzlich eine nützliche Ablage für div. Badutensilien sein wird. Mit zwei abgewinkelten Rohren o.ä. kann es natürlich auch als Standtrockner benutzt werden, z.B. in den Öffnungen (15) gehalten.

## Beschreibung

Es sind auf dem Markt einfache mit starren Stäben - Drähten oder Leinen ausgestattete Ständertrockner oder Wandtrockner u.a. mit teleskopartig auszinhbaren Stäben bekannt ; zur Vergrößerung des Aufnahmevolumens sind menche Geräte mit zusätzlich ausklapp - oder ausziehbaren "Flügeln " versehen.

Alle bekannten Geräte haben einen ganz wesentlichen Nachteil, daß das Beschicken-Aufhängen in einer insbesonders der Wirbelsäule schädlichen Haltung geschicht mit weiteren Krankheitsbildern und das "Dazwischenfukkeln " zudem noch sehr zeitaufwendig ist .

Der im Patentanspruch 1 + ff.angegebenen Erfindung liegt die erhehliche Verbesserung demgegenüber zugrunde, daß immer ein zu behängender Stab (6) mit den Wäschestücken (16) vorne ( z.b. Vorderkante Badewanne ) beschickt wird und die geschilderten Nachteile damit ausgeräumt werden. Ein weiterer sehr umweltrelevanter Aspakt der Erfindung ist, daß Haushalte weniger Neigung entwickeln sich elektrisch betriebener Wäschetrockner ( Tümmler ) verschiedener Systeme zu bedienen, die latztendlich unnötig kostbare Energie verbrauchen und somit auch die Haushaltskasse erheblich belasten ; mit dem neuartigen Gerät ist eine vollbeschickte Waschmaschine in 2 - 3 Minuten aufgehängt und kann an der Raumluft oder in der Sonne tocknen. Zudem erhält man ganz nebenbei - fest über der Badewenne installiert - eine schöne, besonders somale + kleine Badahlage

Der Beschickungs - + entnahmevorgang wird wie folgt erläutert :
Aus der Front des kleinen Kastermagazine (1) werden 2 Trägerarme (2) um 90° aufgeklappt, die im Gehäusedeckel Mittels federnder Druckstifte (1.2) exact stabil fixiert werden.
Alle oder nach Bedarf nur einige Stäbe (6) werden im Zusammenhang in einer Nut (5) nach vorne gezogen, bis heran an die Stopperzungen (9) und dann mit den kurzen Gelenkarmen (8) in einer fast vertikalen Drehbewegung um ca. 45° hochgezogen. Durch leichten Zug an dem jeweils unteren Stabgeben die Stopperzungen jeweils einen Stab frei, der dann auf die an der Gerätevorderkante gelegenen Drehgelenke (4) gezogen + mit dem Wäsche - Trockangutbehangen wird. Danach wird der einzelne, behangene Stab und die weiteren successiv nach hinten auf die Trockenposition (6) geschoben.

Die Besonderheit der Konstruktion u.a. ermöglicht es, daß zun Abhängen der Wäsche + dem Wiedereinlgern der Trockenstäbenicht der dann umgekehrte Vorgang erforderlich ist.

Vielmehr werden die Stäbe einfach nach hinten ins Magazin auf die starren Auflager (2') geschoben + abgelagert, der Arretierungsstift wird durch Aufdrücken gelöst und die Trägerarme verschließen durch 90° Rückdrehung das Gerät wieder annäharnd staubdicht.

In der Gebrauchsanweisung wird ebenfalls ein verbindlicher Hinweis auf die Anbringung bezogen auf die Boschaffenheit der evt. Installstions wand gegeben , für die Befestigung auf einer gefliesten Wand ist ein Rundloch und ein Lang - schlitz - loch an den Enden vorhanden , sodoß die Wandbohrungen immer sauber im Fliesenfugenkreuz erfolgen kann.

## Patentansprüche

1. Vorrichtung zum Trocknen von Wäschestücken Ohne Energieverbrauch ( ökologischer Wäschotrockner mit besonders vorteilhaftem Aufhängevorgang) als Wand - oder Standgerät,
**dadurch gekennzeichnet,**
**daß** der Arbeitsvorgang - Aufhängen von Wäschestücken - immer am vordersten Stab des Gerätes vollzogen wird und diese behangenen Stäbe mit den Wäschestücken zum Trockenvorgang an der Raum - oder Aussenluft in geeigneten Abständen nach hinten geschoben werden.

2. Ökol. Wäschetrockner nach Patentanspruch 1,
**dadurch gekennzeichnet,**
**daß** die Stäbe (6) aus dem Magazingehäuse (1) auf 2 um 90 Grad geschwenkte Trägerarmen (2) in einer Nutprofilausbildungbis zu 2 kurzen Gelenkarmen (8) in nur einer waagrechten Ebene vorgezogen werden, die aus dem Hauptprofil (2) hochgeklappt werden und in gleicher Ebene auch wieder zurückgeschoben werden.

3. Ökol. Wäschetrockner nach Patentanspruch 1,
daß die Trockenstäbe in der kurzen Nut auf den vorderen Drehpunkt (4) auf Arbeitsposition gezogen werden können.

4. Ökol. Wäschstrockner nach Patentanspruch 1, **dadurch gekennzeichnet,**
**daß** die Ausformung des Drehpunktes bzw. der Gelenke die Verschiebung der Stäbe successiv nach hinten waagrecht ermöglicht.

5. Ökol. Wäschetrockner nach Patentanspruch 1,
**dadurch gekennzeichnet,**
**daß** die Stopperzungen (9) sowohl die vorläufige Warteposition der Stäbe sichern und durch leichten Zug - druck jeweils 1 Stab freigeben kann.

6. Ökol. Wäschetrockner nach Patentanspruch 1,
**dadurch gekennzeichnet,**
**daß** durch die Ausformung an den Stabenden mit mind. 2 sternförmig ausgestanzten Unterlegscheibenund den Schrauben ein Ausscheren der Stäbe verhindert wird und eine eng anlagernde Magazin-Stab-Ablage gewährleistet und innerhalb der kurzenGelenkarme durch kleine Stahlklammern (13) oder ein kleineres innenliegendes kleineres Profil eine 2. untere Auflage behinderungsfrei mit hochgezogen werden kann.

7. Ökol. Weischetrockner nach Patentanspruch 1,
**dadurch gekennzeichnet,**
**daß** hinter der Hauptdrehachse (1.1) die beiden Trägerarmprofile (2) mit einem federnden Druckknopfstift (1.2) auf die unbedingt exact 90° erforderliche Position nach dem Aufklappen arretiert werden.

8. Ökol. Wäschetrockner nach Patentanspruch 1,
dadurch gekennzeinet,
daß durch eine verbreiterte Ausfräsung (2') der Hauptnuten (5) am hinteren Ende die Stäbe im Magazin auf einem Auflager abgelegt und der Magazinkasten in seiner Front geschlossen werden kann.

9. Ökol. Wäschetrockner nach Patentanspruch 1,
**dadurch gekennzeichnet,**
**daß** am rechten und linken Ende des Geräts hier vorzugsweise mind. 2 Löcher rund (15) angeordnet sind, die das primär als Wandgerät angedachte ebenfalls mittels darin drehbarer Stäbe / Rohre auch als Standgerät nutzbar ermöglichen.
